# EUROPÄISCHE PATENTSCHRIFT

(11) **EP 0 471 113 B1**
(45) Veröffentlichungstag und Bekanntmachung des Hinweises auf die Patenterteilung: **07.07.1993**
(21) Anmeldenummer: 90125007.6
(22) Anmeldetag: 20.12.1990
(51) Int. Cl.: E05C 17/04

(54) **Gelenklagerung für Türhaltestangen von Kraftwagentürfeststellern**
Hinge bearing for the arm of a vehicle door check
Palier de charnière pour arrêt de portes de véhicules

(30) Priorität: 11.08.1990 DE 4025508
(43) Veröffentlichungstag der Anmeldung: 19.02.1992
(73) Patentinhaber: ED. Scharwächter GmbH & Co.KG., D-42855 Remscheid (DE)
(72) Erfinder: Klüting, Bernd-Alfred, W-5608 Radevormwald (DE)
(74) Vertreter: Schön, Theodor, Patent- und Zivilingenieur

(56) Entgegenhaltungen:
- DE-U- 8 709 748
- FR-A- 2 613 755

## Beschreibung

Die Erfindung bezieht sich auf eine Gelenklagerung von Türhaltestangen von Kraftwagentürfeststellern, bestehend aus einem in wenigstens einer Scharnieraugenbohrung einer an einen Türanordnungsteil, Tür öder Türsäule angeordneten Gelenkhälfte, insbesondere einem Lagerbock, mit Festsitz undrehbar festgelegten Scharnierstift und einer mit einem den Scharnierstift mit Laufsitz aufnehmenden Scharnierauge versehenen, mit dem zweiten Türanordnungsteil zusammenwirkenden, die zweite Gelenkhälfte bildenden Türhaltestange, sowie einer zwecks Ausgleichs oder Beseitigung des Lagerspieles zwischen den Gelenkhälften vorgesehenen Federanordnung, wobei diese Federanordnung eine axial zum Scharnierstift gerichtete Federbelastung aufweist.

Bei schwenkbar im Karosseriebereich von Kraftfahrzeugen gelagerten Funktionsteilen, ergibt sich hinsichtlich der Lagerausbildung häufig eine aus der Bewegungscharakteristik der anzulenkenden Teile resultierende Problematik dadurch, daß in der Lagerung der anzulenkenden Teile infolge deren Funktionsweise radial gerichtete Kraftspitzen aufzunehmen sind, wobei die Lagerung den auftretenden Spitzenbelastungen über eine lange Betriebsdauer hin und vorzugsweise wartungfrei standhalten muß und wobei ferner jedwede Geräuschbildung in der Lagerung augeschlossen werden muß, da sich wegen der verstärkenden Wirkung der angrenzenden Karosserieteile bereits eine geringe Geräuschbildung in der Lagerung deutlich wahrnehmbar und unangenehm auswirkt.

Ein typisches Beispiel für derartige Verhältnisse bildet die Lagerung der Türhaltestange von solchen Türfeststellern von Kraftwagentüren, bei denen die erforderlichen, beträchtlichen Brems- und Haltekräfte des Türfeststellers durch das Zusammenwirken an einer Türhaltestange angeordneter Rasten mit in einem Haltergehäuse angeordneten federbelasteten Rastgliedern aufgebracht werden und bei denen daher die Lagerung der Türhaltestange, resultierend aus den vom Türfeststeller aufzubringenden hohen Brems- und Haltekräften in radialer Richtung mit stoßartig auftretenden hohen Spitzenbelastungen belastet wird und dabei aber über eine lange Betriebszeit hin wartungsfrei und geräuschlos arbeiten muß. Es ist daher bekannt in die Lagerung der Türhaltestange von Kraftfahrzeugtürfeststellern Lagerbuchsen einzusetzen, über die der die Türhaltestange am Lagerbock abstützende Scharnierstift in der Scharnieraugenbohrung der Türhaltestange gelagert ist. Nicht zuletzt resultierend aus dem Umstand, daß infolge der Wirkungsweise eines Türfeststellers, der die Fahrzeugtür jeweils bei einem gleichbleibendem Öffnungswinkel abbremsen oder aber feststellen muß, eine Aufnahme der maximalen radialen Spitzenbelastung der Lagerung stets an der gleichen Umfangsstelle der Lagerung auftritt neigen die bekannten Lagerungen zum Ausschlagen der Lagerung, insbesondere des Scharnierauges der Türhaltestange, was naturgemäß zu einer Geräuschentwicklung in der Lagerung der Türhaltestange führt.

Dies kann durch besondere Maßnahmen hinsichtlich der Lagergestaltung, wie sie aus DE-U-8709748 bekannt sind und die Anordnung in axialer Richtung wirkender Belastungsfedern in Verbindung mit einer selbstzentrierenden komplementär konischen Ausbildung sowohl des Scharnierstiftes als auch des Scharnierauges der Türhaltestange vorsehen, zwar gebessert, jedoch nicht grundsätzlich beseitigt werden. Da das Ausschlagen des Scharnierauges über den Umfang der Lagerung nicht gleichmäßig erfolgt kann die zum Scharnierstift lediglich axial gerichtete Federbelastung zwar eine gewisse gegenseitige Nachstellung der beiden Lagerteile, nicht aber einen Ausgleich der unsymetrischen Lagerverformung bewirken.Zudem sind derartige Maßnahmen stets mit einem erheblichen technischen Aufwand und damit einer Verteuerung des Türfeststellers verbunden.

Zur Beseitigung der oben aufgezeigten Problematik einer Geräuschentwicklung in der Lagerung, gerade von Türfeststellern, ist auch bereits vorgesehen worden den Scharnierstift in sich federnd elastisch auszubilden, insbesondere durch die Verwendung einer Spannhülse als Scharnierstift. Diese an sich wirkungsvolle und mit einem erträglichen Aufwand anwendbare Maßnahme kann jedoch nur bei solchen Lagerungen der Türhaltestange angewendet werde, bei denen die Türhaltestange in einem Lagerbock mit zwei Schenkeln aufgenommen ist. Bei einer fliegenden Anlenkung der Türhaltestange ist diese bekannte Maßnahme nicht ausführ- bzw. anwendbar.

Ausgehend von dem aus DE-U-8709748 aufgezeigten Stand der Technik liegt der Erfindung daher die Aufgabe zugrunde eine Gelenklagerung für Türhaltestangen von Kraftwagentürfeststellern zu schaffen, die mit einem geringstmöglichen Aufwand herstellbar und zusammenbaubar ist und die es ohne Verschlechterung der Lagerqualität gestattet die Türhaltestange dauerhaft und wartungsfrei sowie geräuschfrei leichtgängig anzulenken.

Diese Aufgabe wird bei einer Gelenklagerung nach dem Oberbegriff des Anspruches 1 erfindungsgemäß dadurch gelöst, daß die die axial zum Scharnierstift gerichtete Federbelastung bewirkende Federanordnung zusätzlich eine in Richtung der größten radialen Lagerbelastung gerichtete Federabstützung aufweist, wobei diese Federabstützung aus einer zwischen der Wandung der Scharnierauges und der Scharnierstiftumfangswandung angeordneten Feder besteht.

Durch die erfindungsgemäße Anordnung ist der Scharnierstift durch Federbelastung ständig mit der Umfangswandung des Scharnierauges in Anlage gehalten, wenigstens bei normaler radialer Lagerbelastung. Da die erfindungsgemäß zusätzlich vorgesehene radiale Federbelastung den Scharnierstift auch während hoher Gelenkbelastungen stets mit dem der Richtung der angreifenden Spitzenkraft gegenüberliegenden, also dem die aufzunehmende Kraft abstützenden Bereich, der Umfangswandung des Scharnierauges der Türhaltestange in Anlage hält wird nicht nur ein evtl. bereits herstellungstechnisch bedingtes Lagerspiel in der Gelenklagerung, sondern insbesondere auch jedwedes sich aus dem Betrieb der Gelenklagerung ergebende Lagerspiel zuverlässig ausgeglichen. Daraus folgt der Vorteil, daß bei einfachem Aufbau und einfachem Zusammenbau der Gelenklagerung deren bleibende Spielfreiheit gewährleistet ist.

Bei einer bevorzugten zweckmäßigen Verwirklichungsform der Erfindung ist vorgesehen, daß in Verbindung mit einem glattflächig zylindrisch gestalteten Scharnierstift die radiale Federbelastung durch wenigstens eine parallel zur Scharnierstiftachse ausgerichtet und die Grundrißfläche des Scharnierauges überschneidend angeordnete Spiralfeder aufgebracht wird. Die zum Scharnierstift achsparallele Anordnung der die radiale Federbelastung bildenden Spiralfedern sichert eine einfache Herstellbarkeit der Türhaltestange und einen problemlosen Zusammenbau der Gelenklagerung.

Bezüglich der Anordnung der die radial gerichtete Federbelastung aufbringenden Spiralfedern sieht die Erfindung in einer ersten zweckmäßigen Einzelausbildung vor, daß der oder den zum Scharnierstift achsparallel angeordneten Spiralfedern eine sich hinsichtlich ihrer Grundrißfläche mit der Grundrißfläche des Scharnierauges überschneide Bohrung zugeordnet ist. Bei der Montage der Gelenklagerung kann daher die eine oder können die beiden Spiralfedern spannungsfrei in die an das Scharnierauge angrenzende Bohrung eingesetzt werden und werden dann durch den nachfolgend in das Scharnierauge einzusetzenden Scharnierstift auf die nötige radiale Vorspannung gebracht, wodurch, jedenfalls hinsichtlich der Herstellungstoleranzen, gleichzeitig der Spielausgleich in der Gelenklagerung bewirkt wird.

Gemäß einer zweiten Einzelausbildung sieht die Erfindung hinsichtlich der Unterbringung der die radiale Federlast aufbringenden Spiralfeder oder Spiralfedern in der Türhaltestange vor, daß das Scharnierauge wenigstens eine radial gerichtete Ausweitung zur Aufnahme der Sprialfeder aufweist.

Die erfindunggemäße Ausbildung einer Gelenklagerung kann zwar grundsätzlich mittels einer einzigen achsparallel zur Scharnierstiftachse angeordneten Spiralfeder ausgeführt werden, deren Durchmesser dann vorteilhaft wenigstens annähernd dem Durchmesser des Scharnierauges entspricht, in manchen Fällen ist es jedoch zweckmäßiger, daß die radiale Federabstützung zwei auf einer zur Scharnierstiftachse konzentrischen Kreisbahn nebeneinanderliegend und bezüglich der Längsachse der Türhaltestange symetrisch angeordnete Spiralfedern umfasst, deren Durchmesser dann deutlich kleiner ist als der Durchmesser des Scharnierauges.

Zur Sicherstellung einer gleichmäßigenradialen Federbelastung des Scharnierstiftes ist jedoch erforderlich, daß sich die eine oder die mehreren Spiralfedern jeweils über die gesamte Höhe des türhaltestangenseitigen Scharnierauges hin erstrecken.

Zur gleichzeitigen Erzielung auch einer axial zur Gelenklagerung gerichteten Federbelastung sieht die Erfindung ferner vor, daß die axial zum Scharnierstift gerichtete Federbelastung durch einen mit der oder den Spiralfedern einteilig ausgebildeten zwischen Lagerbock und Türhaltestange eingreifenden und wenigstens eine senkrecht zur Oberfläche der Türhaltestange gerichtete Ausbiegung aufweisenden Federbügel gebildet ist. Dadurch wird insbesondere die Herstellung und Montage der beiden Federlasten vereinfacht.

Bei Verwendung lediglich einer Spiralfeder zur Aufbringung der radial gerichteten Federbelastung ist dabei vorgesehen, daß der mit einer einzelnen Spiralfeder einteilig ausgebildete Federbügel schlaufenartig gestaltet und den Scharnierstzift umfassend angeordnet ist, wobei senkrecht zur oberflächenebene der Türhaltestange gerichtete Auswölbungen des Federbügels für die erforderliche Federwirkung sorgen.
Bei Verwendung zweier nebeneinanderliegender Spiralfedern zur Aufbringung der radial gerichteten Federbelastung ist vorgesehen, daß die beiden Spiralfedern untereinander über einen eine axiale Federbelastung der Gelenklagerung bildenden senkrecht zur oberflächenebene der Türhaltestange gewölbten Federbügel verbunden sind und der Federbügel an der gegenüberliegenden Fläche der anderen Gelenkhälfte anliegt, derart, daß der mit der oder den Spiralfedern einteilig ausgebildete, die axial gerichtete Federbelastung darstellende Federbügel an der der Türhaltestange zugewandten Fläche des Lagerbockes, anliegt.
Bei Türfeststellern mit fliegender Lagerung der einen durch die Türhaltestange gebildeten Gelenkhälfte ist in entsprechender Weiterbildung der Erfindung der Scharnierstift an seinem freien Ende mit einem auskragenden und die eine oder die beiden Spiralfedern wenigstens teilweise übergreifenden Kopf versehen. Hinsichtlich der Gestaltung der axial gerichteten Federbelastung der Gelenklagerung ist dabei weiterhin vorgesehen, daß der mit der oder den Spiralfedern einteilig ausgebildete Federbügel an der der Türhaltestange zugewandten Fläche des Scharnierstiftkopfes anliegt.

Die Erfindung ist in der nachfolgenden Beispielsbeschreibung anhand einiger in der Zeichnung dargestellter Ausführungsbeispiele im Einzelnen beschrieben.
In der Zeichnung zeigt die
- Figur 1: eine Draufsicht auf die Gelenklagerung der Türhaltestange eines Kraftwagentürfeststellers;
- Figur 2: einen teilweisen Schnitt durch die Gelenklagerung nach Figur 1;
- Figur 3: eine Draufsicht auf eine andere Ausführungsform der Gelenklagerung der Türhaltestange eines Kraftwagentürfeststellers;
- Figur 4: einen teilweisen Schnitt durch die Gelenklagerung nach Figur 3;
- Figur 5: eine Seitenansicht der Glenklagerung nach Figur 5;

Bei den in der Zeichnungen dargestellten Ausführungsbeispielen ist die eine Gelenkhälfte der Gelenklagerung durch die Türhaltestange 1 und die andere Gelenkhälfte durch einen Lagerbock 2 bzw . 22 gebildet. Bei dem in den Figuren 1 und 2 dargestellten Ausführungsbeispiel ist die Türhaltestange 1 vermittels eines aus Vollmaterial bestehenden Scharnierstiftes 3 in dem nur teilweise dargestellten Lagerbock 2 gelagert, wobei der Scharnierstift 3 in den Scharnieraugenbohrungen 4 des Lagerbockes 2 mit Festsitz drehsicher festgelegt ist und ein Scharnierauge 5 der Türhaltestange 1 mit Laufsitz durchgreift. Wie insbesondere aus der Darstellung der Figur 1 ersichtlich ist bei dieser Ausführungsform das Scharnierauge 5 in der Türhaltestange 1 mit einer sich in Längsrichtung der Türhaltestange 1 erstreckenden Ausweitung 6 versehen, in welche eine Spiralfeder 7 eingesetzt ist. Die Windungen der Spiralfeder 7 reichen dabei über die gesamte Materialdicke der Türhaltestange 1 hin, so daß die Spiralfeder 7 über die gesamte Höhe des Scharnierauges 5 hin am Scharnierstift 3 anliegt. Die Länge der Ausweitung 6 ist so gewählt, daß die Grundrißform des Umfanges der Spiralfeder 7 den Grundriß des Scharnierauges 5 überschneidet, derart, daß die Spiralfeder 7 bei montiertem Scharnierstift 3 unter radialer eigener Verformung und somit unter Federvorspannung an der Scharnierstiftumfangswandung anliegt und den Scharnierstift 3 an den gegenüberliegenden Bereich der Wandung des Scharnierauges 5 anpresst. An deren einem Ende ist an die Spiralfeder 7 ein Federbügel 8 einteilig angeschlossen. Der Federbügel 8 ist in der Draufsicht schlaufenförmig gestaltet und umgreift den Scharnierstift 3 im Bereich zwischen der einen Oberfläche 9 der Türhaltestange 1 und der innenliegenden Oberfläche 10 des Lagerbockes 2. Zur Erzeugung einer bezüglich der Gelenklagerung axial gerichteten Federbelastung ist der Federbügel 8 mit wellenförmigen, senkrecht zur Oberfläche 9 der Türhaltestange 1 gerichteten Auswöbungen 11 versehen.

Bei dem in der Figuren 3 bis 5 dargestellten Ausführungsbeispiel ist die Türhaltestange 1 vermittels eines Scharnierstiftes 33 fliegend an einem Lagerbock 22 gelagert, wobei der Scharnierstift 33 drehsicher am Lagerbock 22 befestigt ist und das Scharnierauge 55 der Türhaltestange 1 mit Laufsitz durchgreift. Das Scharnierauge 55 weist hierbei eine in der Draufsicht etwa dreieckförmige Ausweitung 66 auf, in welcher mit ihrer Grundrißform die Grundrißform des Scharnierauges 55 teilweise überschneidende Spiralfedern 77 angeordnet sind. Die Spiralfedern 77 sind dabei entlang einer zur Scharnierstiftachse konzentrischen Kreisbahn nebeneinanderliegend angeordnet und untereinander durch einen mit ihnen gemeinsam einteilig ausgebildeten Federbügel 88 verbunden. Der Federbügel 88 weist eine senkrecht zur einen Oberfläche 9 der Türhaltestange 1 gerichtete Durchwölbung 111 auf, über welche er zwecks Erzeugung einer zur Gelenkagerung axial gerichteten Federbelastung an einer der Oberfläche 9 der Türhaltestange 1 zugewandten Oberfläche 100 eines an das freie Ende des Scharnierstiftes 33 angeschlossenen Kopfes 12 anliegt. Der Kopf 12 des Scharnierstiftes 33 ist hinsichtlich seines Durchmessers so gestaltet, daß er auch die beiden Spiralfedern 77 übergreift, wobei dem Federbügel 88 eine umlaufende Bundfläche 100 zugeordnet ist, derart, daß der Kopf 12 des Scharnierstiftes 33 mit einem innenliegenden kreisringförmigen oberflächenbereich unmittelbar auf der obersten Windung der Spiralfedern 77 aufliegt und diese so in ihrer bestimmungsgemäßen Lage innerhalb der Gelenklagerung sichert.

## Patentansprüche

1. Gelenklagerung von Türhaltestangen von Kraftwagentürfeststellern, bestehend aus einem in wenigstens einer Scharnieraugenbohrung (4) einer an einen Türanordnungsteil, Tür oder Türsäule angeordneten Gelenkhälfte, insbesondere einem Lagerbock (2), mit Festsitz undrehbar festgelegten Scharnierstift (3,33) und einer mit einem den Scharnierstift (3,33) mit Laufsitz aufnehmenden Scharnierauge (5,55) versehenen, mit dem zweiten Türanordnungsteil zusammenwirkenden, die zweite Gelenkhälfte bildenden Türhaltestange (1), sowie einer zwecks Ausgleichs oder Beseitigung des Lagerspieles zwischen den Gelenkhälften vorgesehenen Federanordnung (7), wobei diese Federanordnung (7) eine axial zum Scharnierstift (3,33) gerichtete Federbelastung aufweist, dadurch gekennzeichnet, daß diese Federanordnung (7) zusätzlich eine in Richtung der größten radialen Lagerbelastung gerichtete Federabstützung aufweist, wobei diese Federabstützung aus einer zwischen der Wandung des Scharnierauges (5,55) und der Scharnierstiftumfangswandung angeordneten Feder besteht.

2. Gelenklagerung nach Anspruch 1, dadurch gekennzeichnet, daß in Verbindung mit einem glattflächig zylindrisch gestalteten Scharnierstift (3,33) die radiale gerichtete Federabstützung durch wenigstens eine parallel zur Scharnierstiftachse ausgerichtet und die Grundrißfläche des Scharnierauges (5,55) überschneidend angeordnete Spiralfeder (7,77) aufgebracht wird.

3. Gelenklagerung nach Anspruch 1 und 2, dadurch gekennzeichnet, daß der oder den zum Scharnierstift (3,33) achsparallel angeordneten Spiralfedern (7,77) eine sich hinsichtlich ihrer Grundrißfläche mit der Grundrißfläche des Scharnierauges (5, 55) überschneidende Bohrung zugeordnet ist.

4. Gelenklagerung nach Anspruch 1 bis 3, dadurch gekennzeichnet, daß das Scharnierauge (5,55) wenigstens eine radial gerichtete Ausweitung (6,66) zur Aufnahme der einen oder mehrerer Spiralfedern (7,77) aufweist.

5. Gelenkanordnung nach Anspruch 1 bis 4, dadurch gekennzeichnet, daß sich die eine oder die mehreren Spiralfedern (7,77) jeweils über die gesamte Höhe des türhaltestangenseitigen Scharnierauges (5,55) hin erstrecken.

6. Gelenklagerung nach Anspruch 1 bis 5, dadurch gekennzeichnet, daß die axial zum Scharnierstift (3,33) gerichtete Federbelastung durch einen mit der oder den Spiralfedern (7,77) einteilig ausgebildeten zwischen Lagerbock (2,22) und Türhaltestange (1) eingreifenden und wenigstens eine senkrecht zur Oberfläche (9) der Türhaltestange (1) gerichtete Ausbiegung (11,111) aufweisenden Federbügel (8,88) gebildet ist.

7. Gelenklagerung nach Anspruch 1 bis 6, dadurch gekennzeichnet, daß der mit einer einzelnen Spiralfeder (7) einteilig ausgebildete Federbügel (8) schlaufenartig gestaltet und den Scharnierstift (3) umfassend angeordnet ist.

8. Gelenklagerung nach Anspruch 1 bis 7, dadurch gekennzeichnet, daß die radial gerichtete Federabstützung zwei auf einer zur Scharnierstiftachse konzentrischen Kreisbahn nebeneinanderliegend und bezüglich der Längsachse der Türhaltestange (1) symetrisch angeordnete Spiralfedern (77) umfasst.

9. Gelenklagerung nach Anspruch 1 bis 8, dadurch gekennzeichnet, daß die beiden Spiralfedern (77) untereinander über einen eine axiale Federbelastung der Gelenklagerung bildenden senkrecht zur Oberflächenebene der Türhaltestange (1) gewölbten Federbügel (88) verbunden sind, der an der gegenüberliegenden Fläche der anderen Gelenkhälfte anliegt.

10. Gelenklagerung nach Anspruch 1 bis 9, dadurch gekennzeichnet, daß bei fliegender Lagerung der einen durch die Türhaltestange (1) gebildeten Gelenkhälfte der Scharnierstift an seinem freien Ende mit einem auskragenden und die eine oder die beiden Spiralfedern (7,77) wenigstens teilweise übergreifenden Kopf (12) versehen ist.

11. Gelenklagerung nach Anspruch 1 bis 10, dadurch gekennzeichnet, daß der mit der oder den Spiralfedern (7,77) einteilig ausgebildete Federbügel (8,88) an der der Türhaltestange (1) zugewandten Fläche (100) des Scharnierstiftkopfes (12) anliegt.

12. Gelenklagerung nach einem der Ansprüche 1 bis 10, dadurch gekennzeichnet, daß der mit der oder den Spiralfedern (7,77) einteilig ausgebildete, die axial gerichtete Federbelastung darstellende Federbügel (8) an der der Türhaltestange (1) zugewandten Fläche (10) der anderen Gelenkhälfte, des Lagerbockes (22) anliegt.

## Claims

1. An articulating mounting of door-retaining bars of motor vehicle door stays, consisting of a hinge pin (3, 33) non-rotatably fixed in at least one hinge eye bore (4) of a hinge half disposed on a door arrangement part, door or door pillar, and in particular a bearing block (2), and a door-retaining bar (1) provided with a hinge eye (5, 55) accommodating with a moving fit a hinge pin (3, 33) and cooperating with the second door arrangement part and forming the other half of the hinge, and with, disposed between the hinge halves for the purpose of compensating for or eliminating the bearing clearance, a spring arrangement (7), which has a spring biasing directed axially of the hinge pin (3, 33), characterised in that this spring arrangement (7) additionally has directed in the direction of the maximum radial bearing loading, a spring brace which consists of a spring disposed between the wall of the hinge eye (5, 55) and the hinge pin peripheral wall.

2. An articulating mounting according to Claim 1, characterised in that in conjunction with a smooth surface cylindrically constructed inch pin (3, 33) the radially directed spring bracing effect is applied by at least one coil spring (7, 77) which is aligned parallel with the hinge in axis and intersects the plan of the hinge eye (5, 55).

3. An articulating mounting according to Claim 1 and 2, characterised in that associated with the spiral spring or springs (7, 79) disposed axially parallel with the hinge pin (3, 33) is a bore which in terms of its plan intersects the plan of the hinge eye (5, 55).

4. An articulating mounting according to Claim 1 to 3, characterised in that the hinge eye (5, 55) has at least one radially directed widened out part (6, 66) to receive one or a plurality of coil springs (7, 77).

5. An articulating arrangement according to Claims 1 to 4, characterised in that the one or the plurality of coil springs (7, 77) extend(s) in each case over the total height of the hinge eye (5, 55) on the door-retaining bar side.

6. An articulating mounting according to Claim 1 to 5, characterised in that the spring biasing directed axially of the hinge pin (3, 33) is constituted by, constructed in one piece with the coil spring or springs (7, 77) and engaging between the bearing block (2, 22) and a door-retaining bar (1) and having at least one outwardly bent portion (11, 111) directed at right-angles to the surface (9) of the door-retaining bar (1) a spring bracket (8, 88).

7. An articulating mounting according to Claim 1 to 6, characterised in that the spring bracket (8) constructed in one piece with a single coil spring (7) is of loop-like construction and is disposed to enclose the hinge pin (3).

8. An articulating mounting according to Claim 1 to 7, characterised in that the radially directed spring support means comprises two coil springs (22) which are symmetrically disposed beside each other on a circular path concentric with the axis of the hinge pin and symmetrically in relation to the longitudinal axis of the door-retaining bar (1).

9. An articulating mounting according to Claim 1 to 8, characterised in that the two coil springs (77) are connected to each other via a spring bracket (88) which forms an axial spring biasing on the articulating mounting and which is convex in relation to the surface plane of the door-retaining bar (1) and which bears on the oppositely disposed surface of the other half of the hinge.

10. An articulating mounting according to Claim 1 to 9, characterised in that with a cantilever mounting of the hinge half formed by the door-retaining bar (1) the hinge pin is at its free end provided with a projecting head (12) which at least partially engages over one or both coil springs (7, 77).

11. An articulating mounting according to Claim 1 to 10, characterised in that the spring bracket (8, 88) constructed in one piece with the coil spring or springs (7, 77) bears on that surface (100) of the hinge pin head (12) which is towards the door-retaining bar (1).

12. An articulating mounting according to one of Claims 1 to 10, characterised in that the spring bracket (8) representing the axially directed spring biasing and constructed in one piece with the coil spring or springs (7, 77) bears on that surface (10) of the other hinge half, the bearing block (22), which is towards the door-retaining bar (1).

## Revendications

1. Articulation pour la barre d'arrêt d'arrêtoirs de portes de véhicules automobiles, qui se compose pour l'essentiel:
- d'une cheville de charnière (3), (33) logée avec ajustement serré, sans possibilité de rotation, dans au moins un alséage de charnon (4) prévu dans une moitié de l'articulation, en particulier un support (2), disposé sur l'une des parties de la porte, savoir la porte elle-même ou le montant de porte,
- d'une barre d'arrêt (1) pourvue d'un charnon (5), (55) dans lequel est logée avec ajustement tournant la cheville de charnière, coopérant avec l'autre partie de la porte et constituant la seconde moitié de l'articulation,
- d'un dispositif de ressort (7) destiné à la compensation ou à l'élimination du jeu entre les moitiés de l'articulation, agissant axialement par rapport à la cheville de charnière (3), (33),
*caractérisée en ce que* le dispositif de ressort (7) présente en outre un appui de ressort orienté en direction de la plus grande charge radiale sur l'articulation, constitué par un ressort disposé entre la paroi du charnon (5), (55) et la surface périphérique de la cheville de charnière (3), (33).

2. Articulation selon la revendication 1 *caractérisée en ce que* en liaison avec une cheville de charnière (3), (33) cylindrique de surface périphérique lisse, la charge élastique radiale est produite par au moins un ressort spiral (7), (77), orienté parallèlement à l'axe de la cheville de charnière, chevauchant la surface du plan horizontal du charnon (5), (55).

3. Articulation selon les revendications 1 et 2 *caractérisée en ce que* le ressort spiral ou les ressorts spiraux (7), (77) d'axe parallèle à celui de la cheville de charnière (3), (33) coopèrent avec un alésage dont la surface du plan horizontal chevauche celle du plan horizontal du charnon (5), (55).

4. Articulation selon les revendications 1 à 3 *caractérisée en ce que* le charnon (5), (55) comporte au moins un élargissement radial (6), (66) destiné à recevoir un ressort spiral ou plusieurs ressorts spiraux (7), (77).

5. Articulation selon les revendications 1 à 4 *caractérisée en ce que* le ressort spiral ou les ressorts spiraux (7), (77) s'étendent sur toute la hauteur du charnon (5), (55) ménagé dans la barre d'arrêt (1).

6. Articulation selon les revendications 1 à 5 *caractérisée en ce que* la charge élastique orientée axialement par rapport à la cheville de charnière (3), (33) est exercée par une bride de ressort (8), (88) qui constitue une pièce unique avec le ressort spiral ou les ressorts spiraux (7), (77) s'engageant entre le support (2), (22) et la barre d'arrêt (1), et, qui présente au moins une courbure (11), (111) orientée perpendiculairement à la surface (9) de la barre d'arrêt.

7. Articulation selon les revendications 1 à 6 *caractérisée en ce que* la bride de ressort (8) constituant une pièce unique avec le ressort spirale (7), présente une forme de boucle entourant la cheville de charnière (3).

8. Articulation selon les revendications 1 à 7 *caractérisée en ce que* le dispositif de ressort à effet radial comprend deux ressorts spiraux (77) disposés l'un à côté de l'autre sur un cercle concentrique à l'axe de la cheville de charnière, symétriquement par rapport à l'axe longitudinal de la barre d'arrêt (1).

9. Articulation selon les revendications 1 à 8 *caractérisée en ce que* les deux ressorts spiraux (77) sont reliés l'un à l'autre par une bride de ressort (88) présentant une courbure perpendiculaire au plan de la surface de la barre d'arrêt (1), exerçant sur l'articulation une charge élastique axiale, s'appuyant sur la surface lui faisant face de l'autre moitié de l'articulation.

10. Articulation selon les revendications 1 à 9 *caractérisée en ce que* au cas où la barre d'arrêt (1) constituant une moitié de l'articulation est disposée en port-à-faux, l'extrémité libre de la cheville de charnière est pourvue d'une tête (12) saillante, chevauchant au moins partiellement le ressort spiral ou les deux ressorts spiraux (7), (77).

11. Articulation selon les revendications 1 à 10 *caractérisée en ce que* la bride de ressort (8), (88) constituant une pièce unique avec le ressort spiral ou les ressorts spiraux (7), (77) s'appuie sur la surface (100) de la tête (12) de la cheville de charnière, qui est orientée vers la barre d'arrêt.

12. Articulation selon les revendications 1 à 10 *caractérisée en ce que* la bride de ressort (8) qui constitue une pièce unique avec le ressort spiral ou les ressorts spiraux (7), (77) et qui exerce une charge élatique axiale, s'appuie sur la surface (10), orientée vers la barre d'arrêt (1), de l'autre moitié de l'articulation, respectivement du support (22).
